# EUROPÄISCHE PATENTANMELDUNG

(11) **EP 4 779 080 A1**
(43) Veröffentlichungstag der Anmeldung: **22.07.2026**
(21) Anmeldenummer: 25152578.8
(22) Anmeldetag: 17.01.2025
(51) Int. Cl.: E01D 19/00, E01D 21/00

(54) **VERFAHREN ZUR HERSTELLUNG EINER BRÜCKE UND BRÜCKENTRAGWERK**

(71) Anmelder: Hochschule für angewandte Wissenschaften München in Vertretung des Freistaates Bayern, 80335 München (DE); Implenia Civil Engineering GmbH, 65479 Raunheim (DE)
(72) Erfinder: JUNGWIRTH, Jörg, 82166 Gräfelfing (DE); BRAUN, Matthias, 4814 Neukirchen (AT)
(74) Vertreter: Lucke, Andreas

(57) **Zusammenfassung**

Die Anmeldung betrifft ein Verfahren zur Herstellung einer Brücke, wobei das Verfahren umfasst: Herstellen oder Bereitstellen von selbsttragenden Elementen (20) aus ultrahochfestem Beton; Zusammenfügen der selbsttragenden Elemente (20) zu einer Außenhülle (30) eines Überbaus (10) und/oder eines Brückentragwerks (200), wobei die Außenhülle (30) einen Hohlraum (40) ausbildet, der zumindest teilweise mit Füllbeton (50) befüllbar ist; und zumindest teilweises Befüllen des Hohlraums (40) mit Füllbeton (50); wobei die Außenhülle (30) im Querschnitt der Brücke betrachtet den Überbau (10) und/oder das Brückentragwerk (200) nach allen Seiten nach außen hin begrenzt. Die Anmeldung betrifft zudem ein Brückentragwerk (200).

## Beschreibung

### TECHNISCHER BEREICH

Die vorliegende Offenbarung bezieht sich auf ein Verfahren zur Herstellung von Brücken. Insbesondere bezieht sich die vorliegende Offenbarung auf die Verwendung von selbsttragenden Elementen aus ultrahochfestem Beton zur Bildung einer Außenhülle, die einen Hohlraum begrenzt, welcher zumindest teilweise mit Füllbeton befüllt wird, um eine stabile und langlebige Brückenkonstruktion zu schaffen. Die Offenbarung betrifft zudem ein Brückentragwerk.

### HINTERGRUND

Auf dem Gebiet der Brückenbauweise ist es üblich, dass Brückentragwerke aus einer Vielzahl von Materialien und Konstruktionstechniken hergestellt werden. Traditionell werden Brücken aus Stahl, Beton oder einer Kombination beider Materialien gebaut. Diese Materialien bieten eine hohe Tragfähigkeit und Langlebigkeit, erfordern jedoch oft aufwendige Schalungs- und Rüstungsarbeiten während der Bauphase. Bekannte Systeme umfassen typischerweise massive Betonträger, die entweder vor Ort gegossen oder als Fertigteile angeliefert und montiert werden. Diese Bauweisen erfordern umfangreiche Vorbereitungen und sind oft zeit- und kostenintensiv.

Bekannt sind beispielsweise Konstruktionen aus Stahlbeton, bei denen zunächst eine Schalung aufgebaut wird, die eine äußere Form der Konstruktion definiert, aber keine darüberhinausgehende weitere funktionelle Eigenschaft hat. In die durch die Schalung gebildete Form wird eine Bewehrung oder z.B. eine Vorspannung eingelegt, üblicherweise aus Stahl. In die Form/Schalung wird Beton gegossen und nach dem Aushärten des Betons wird die Schalung entfernt. Alternativ kann die Schalung als sogenannte "verlorene Schalung" in dem Füllbeton verbleiben und/oder von dem Füllbeton überdeckt sein.

Damit ist die Herstellung einer Brücke vergleichsweise aufwendig und kompliziert und kann vergleichsweise lange dauern. Zudem muss ein entsprechend hergestelltes Brückentragwerk und/oder ein entsprechender Überbau aufgrund einer erforderlichen Betondeckung und der vergleichsweisen geringen Festigkeit des Betons vergleichsweise dick sein und/oder dickwandig ausgeführt sein, um eine erforderliche Festigkeit und/oder vorgegebene mechanische Anforderungen zu erfüllen.

Ein weiteres Problem bei traditionellen Brückenbauverfahren ist der hohe Materialverbrauch und sind die damit verbundenen Umweltauswirkungen. Der Einsatz von herkömmlichem Beton und Stahl führt zu erheblichen CO₂-Emissionen und einem hohen Energieverbrauch.

Es ist daher ein der vorliegenden Erfindung zugrunde liegendes technisches Problem, ein Verfahren zur Herstellung einer Brücke bereitzustellen, das einen, mehrere oder alle Nachteile bekannter Verfahren und Brückentragwerke zumindest teilweise überwindet.

### ZUSAMMENFASSUNG DER ERFINDUNG

Diese Aufgabe wird durch ein Verfahren nach Anspruch 1 und ein Brückentragwerk nach Anspruch 10 gelöst. Die jeweiligen Unteransprüche betreffen jeweils besonders vorteilhafte Ausführungsformen.

Ein erster Aspekt der Erfindung betrifft ein Verfahren zur Herstellung einer Brücke, wobei das Verfahren umfasst:
Herstellen oder Bereitstellen von selbsttragenden Elementen aus ultrahochfestem Beton;
Zusammenfügen der selbsttragenden Elemente zu einer Außenhülle eines Überbaus und/oder eines Brückentragwerks, wobei die Außenhülle einen Hohlraum ausbildet, der zumindest teilweise mit Füllbeton befüllbar ist; und
zumindest teilweises Befüllen des Hohlraums mit Füllbeton;
wobei die Außenhülle im Querschnitt der Brücke betrachtet den Überbau und/oder das Brückentragwerk nach allen Seiten nach außen hin begrenzt.

Eine aus selbsttragenden Elementen aus ultrahochfestem Beton zusammengefügte Außenhülle kann ein Halbteil, Halbfertigteil und/oder Halbzeug sein oder aufweisen. Eine aus selbsttragenden Elementen aus ultrahochfestem Beton zusammengefügte Außenhülle und eine zumindest teilweise mit Füllbeton gefüllte Außenhülle kann ein Halbteil, Halbfertigteil und/oder Halbzeug sein oder aufweisen.

Dadurch, dass die Außenhülle mit Füllbeton befüllt wird, kann anders als bei herkömmlichen Verfahren eine Schalung nicht notwendig sein und/oder auf eine Schalung verzichtet werden. Es kann vorgesehen sein, dass die Außenhülle beim Befüllen mit Füllbeton die Funktion einer herkömmlichen Schalung übernimmt. Anders als herkömmliche Schalungen kann die Außenhülle die mechanischen Eigenschaften des Brückentragwerks und/oder des Überbaus verbessern und/oder erhöhen und/oder zu verbesserten mechanischen Eigenschaften beitragen.

Herkömmliche Schalungen können bei herkömmlichen Herstellungsverfahren als "verlorene Schalung" in dem Füllbeton verbleiben und/oder vollständig mit Füllbeton überdeckt sein oder werden. Demgegenüber bildet die Außenhülle der vorliegenden Erfindung eine äußere Hülle, die den Füllbeton zumindest teilweise oder vollständig umschließen kann. Anschaulich kann die Außenhülle als "gewonnene Schalung" betrachtet werden. Dadurch, dass die Außenhülle, die aus den selbsttragenden Elementen aus ultrahochfestem Beton zusammengesetzt ist, eine Außenseite des Brückentragwerks und/oder des Überbaus bilden kann, kann auf separate weitere äußere Schichten verzichtet werden. Beispielsweise kann die Außenhülle eine gute mechanische Stabilität und/oder Festigkeit verleihen. Beispielsweise kann die Außenhülle einen Korrosionsschutz darstellen.

Dadurch, dass die Außenhülle aus selbsttragenden Elementen aus ultrahochfestem Beton zusammengesetzt ist, kann eine mit einem erfindungsgemäßen Verfahren hergestellte Brücke beispielsweise aggressiven Umwelteinwirkungen, z.B. aufgrund von Tausalzen (Chlorid-Einwirkung auf Bewehrung etc.), aber auch aus Zwangsspannungen durch Temperaturschwankungen dauerhaft widerstehen.

Eine mit einem erfindungsgemäßen Verfahren hergestellte Brücke kann beispielsweise dynamischen Belastungen aus Verkehr und/oder Anprall dauerhaft widerstehen.

Dadurch, dass die Außenhülle aus selbsttragenden Elementen aus ultrahochfestem Beton zusammengesetzt ist, kann sich eine vergleichsweise dünne Außenhülle mit guten mechanischen Eigenschaften ergeben. Damit wird eine benötigte Materialmenge reduziert und/oder eine wesentlich bessere Nachhaltigkeit erreicht.

Eine mit einem erfindungsgemäßen Verfahren hergestellte Brücke kann eine hohe Spannweite und/oder hochbelastbare Tragwerke haben.

Dadurch, dass die Außenhülle aus selbsttragenden Elementen aus ultrahochfestem Beton zusammengesetzt ist, kann sich eine vergleichsweise dünne und/oder schlanke Konstruktion ergeben, beispielsweise des Überbaus, des Brückentragwerks und/oder der Brücke. Durch den Einsatz dünnwandiger und somit leichter Tragwerke können auch innovative Bauverfahren realisiert werden, welche mit herkömmlichen großen Querschnitten des "Massivbaus" (z.B. bei Stahlbeton) nicht möglich sind.

Mit "Brücke" kann eine Konstruktion bezeichnet sein, die z.B. dazu dient Verkehrswege wie Straßen, Bahntrassen oder Fußwege über Hindernisse wie z.B. Flüsse, Täler oder andere Verkehrswege hinwegzuführen. Brücken können beispielsweise als Fachwerkbrücken, Bogenbrücken oder Hängebrücken ausgebildet sein. Eine Brücke kann ein Brückentragwerk umfassen. Eine Brücke kann einen oder mehrere Pfeiler, Widerlager, Kappen, Fundamente oder dergleichen aufweisen. Eine Brücke kann beispielsweise einen Überbau und einen Unterbau aufweisen. Das Brückentragwerk kann den Unterbau und/oder den Überbau umfassen.

Ein "Brückentragwerk" kann der Teil einer Brücke sein, der Lasten tragen und/oder verteilen kann. Ein Brückentragwerk kann z.B. Lasten eines die Brücke passierenden Verkehrs und/oder das Eigengewicht der Brücke aufnehmen und diese Lasten auf z.B. Pfeiler oder Widerlager übertragen.

Der Begriff "Überbau" kann sich auf den Teil einer Brücke beziehen, der eine Fahrbahn und die darauf wirkenden Lasten tragen und diese Lasten auf die darunterliegenden Tragwerke oder Pfeiler übertragen kann.

Der Unterbau kann beispielsweise einen oder mehrere Pfeiler, Widerlager, Fundamente oder dergleichen aufweisen.

Ein "selbsttragendes Element" kann ein Bauteil sein, das eigenständig Lasten ohne zusätzliche Unterstützung und/oder Verstärkung tragen kann. Das selbsttragende Element kann ein Halbzeug sein.

Mit "ultrahochfester Beton" (UHFB) kann Beton bezeichnet sein, der eine besonders hohe Druckfestigkeit und/oder Haltbarkeit aufweist. Ultrahochfester Beton kann eine Druckfestigkeit von 120 N/mm² oder höher aufweisen. Ultrahochfester Beton kann eine Zugfestigkeit von 5 N/mm² oder höher aufweisen, beispielsweise eine Zugfestigkeit von 5 N/mm² bis 15 N/mm². Es kann vorgesehen sein, dass ultrahochfester Beton Fasern enthält, die beispielsweise die Zugfestigkeit erhöhen können. Ultrahochfester Beton kann einen Wasserzementwert (w/z) von weniger als 0,25 aufweisen.

Bei einer Rissbildung kann bei ultrahochfestem Beton eine Multirissbildung auftreten, wobei geringe Rissweiten vorliegen können. Demgegenüber kann herkömmlicher Beton zu langen Rissen neigen, was gegenüber kurzen Rissweiten nachteilig sein und insbesondere zu schlechteren mechanischen Eigenschaften, beispielsweise verringerter Tragfähigkeit, führen kann.

Ultrahochfester Beton kann beispielsweise durch die Verwendung von hochwertigen Zementen, Zusatzstoffen und einem geringen Wasser-Bindemittel-Wert, z.B. einem geringen Wasser-Zement-Verhältnis, hergestellt sein oder werden. Ultrahochfester Beton kann einen guten Widerstand gegen Umwelteinwirkungen (z.B. hinsichtlich der Expositionsklassen XC4, XD3, XS3, XF4) sowie gegen chemischen Angriff bieten. Ultrahochfester Beton kann einen hohen Widerstand gegen Verkehrslast (z.B. hinsichtlich der Lastmodelle LM71, LM1, SW/O, SW/2) oder sonstigen dynamischen oder veränderlichen Lasten bieten, sowie gegen Belastungen aus Eigengewicht. Ultrahochfester Beton kann diffusionsdicht sein und/oder eine chloriddichte Schicht umfassen.

Eine aus selbsttragenden Elementen aus ultrahochfestem Beton zusammengefügte Außenhülle kann eine Tragfähigkeit von mindestens 120 MPa aufweisen. Diese hohe Tragfähigkeit kann gewährleisten, dass die Brücke auch unter extremen Bedingungen und hohen Belastungen sicher und stabil bleibt.

Die Außenhülle kann die äußere Begrenzung des Überbaus und/oder des Brückentragwerks sein oder umfassen. Die Außenhülle kann einen Hohlraum und/oder einen Innenraum umschließen.

Ein Hohlraum kann ein von der Außenhülle definierter leerer oder freier Raum sein. Der Hohlraum kann von der Außenhülle zumindest im Querschnitt der Brücke betrachtet vollständig oder zumindest teilweise umschlossen sein.

Der Füllbeton kann ein Beton sein, der verwendet wird, um Hohlräume oder Zwischenräume in Bauwerken zu füllen. Der Füllbeton kann zusätzliche Stabilität oder Masse verleihen. Mit dem Füllbeton kann eine notwendige Masse zur Dämpfung und Reduzierung der Schwingbreite, z.B. verursacht durch Verkehrslasten, zur Vermeidung von Ermüdungsschäden sichergestellt werden.

Der Begriff "im Querschnitt der Brücke betrachtet" kann sich auf eine Ansicht oder Darstellung der Brücke beziehen, wenn sie senkrecht zu ihrer Längsachse und/oder Längserstreckung geschnitten wird.

Der Hohlraum kann vollständig mit Füllbeton befüllt sein oder werden. In anderen Worten kann bei dem zumindest teilweisen Befüllen der Hohlraum so lange mit Füllbeton befüllt werden, bis der Hohlraum vollständig mit Füllbeton befüllt ist. Alternativ kann das Befüllen des Hohlraums vor einem vollständigen Befüllen gestoppt oder unterbrochen werden, so dass der Hohlraum nur teilweise mit Füllbeton befüllt ist. Nach dem Befüllen kann der Füllbeton aushärten und/oder abbinden.

Es kann vorgesehen sein, dass die Außenhülle den Überbau und/oder das Brückentragwerk nach allen Seiten nach außen hin in einem bestimmten Querschnitt der Brücke betrachtet begrenzt. Es kann vorgesehen sein, dass die Außenhülle den Überbau und/oder das Brückentragwerk nach allen Seiten nach außen hin in einem Querschnitt der Brücke an einem bestimmten Punkt entlang einer Längserstreckung der Brücke betrachtet begrenzt.

In einigen Ausführungsformen kann vorgesehen sein, dass die Außenhülle den Überbau und/oder das Brückentragwerk nach allen Seiten nach außen hin in einem einzigen Querschnitt der Brücke betrachtet begrenzt. Es kann vorgesehen sein, dass die Außenhülle den Überbau und/oder das Brückentragwerk nach allen Seiten nach außen hin in einem Querschnitt der Brücke an einem einzigen Punkt entlang einer Längserstreckung der Brücke betrachtet begrenzt.

In einigen Ausführungsformen kann vorgesehen sein, dass die Außenhülle den Überbau und/oder das Brückentragwerk nach allen Seiten nach außen hin in mindestens einem, vorzugsweise in mehreren Querschnitten der Brücke betrachtet begrenzt. Es kann vorgesehen sein, dass die Außenhülle den Überbau und/oder das Brückentragwerk nach allen Seiten nach außen hin in einem Querschnitt der Brücke an mindestens einem, vorzugsweise an mehreren Punkten entlang einer Längserstreckung der Brücke betrachtet begrenzt.

Alternativ oder zusätzlich kann vorgesehen sein, dass die Außenhülle den Überbau und/oder das Brückentragwerk nach allen Seiten nach außen hin in Querschnitten der Brücke betrachtet begrenzt, so dass die Außenhülle den Überbau und/oder das Brückentragwerk entlang der Längserstreckungsrichtung der Brücke zumindest abschnittsweise oder vollständig nach allen Seiten nach außen hin begrenzt. Es kann vorgesehen sein, dass die Außenhülle den Überbau und/oder das Brückentragwerk nach allen Seiten nach außen hin in Querschnitten entlang zumindest Abschnitten der Längserstreckungsrichtung oder entlang der gesamten Längserstreckungsrichtung der Brücke betrachtet begrenzt.

Eine Begrenzung der Außenhülle nach allen Seiten nach außen hin kann bedeuten, dass die Außenhülle im Querschnitt der Brücke betrachtet im Wesentlichen geschlossen ist. Eine Begrenzung der Außenhülle nach allen Seiten nach außen hin kann umfassen, dass die Außenhülle eine Öffnung aufweist, die zum Befüllen des Hohlraums dient. Beispielsweise kann eine Öffnung der Außenhülle vorgesehen sein, durch die der Hohlraum mit dem Füllbeton befüllt werden kann. Beispielsweise können beim Zusammenfügen der selbsttragenden Elemente die selbsttragenden Elemente derart zusammengefügt werden, dass in der Außenhülle die Öffnung vorliegt. Beispielsweise kann die Öffnung einer Lücke zwischen zwei selbsttragenden Elementen entsprechen. Alternativ oder zusätzlich kann eines der selbsttragenden Elemente die Öffnung aufweisen. Es kann vorgesehen sein, dass die Öffnung nach dem zumindest teilweisen Befüllen geschlossen werden kann. Beispielsweise kann ein selbsttragendes Element die Öffnung verschließen, und/oder ein Verschluss in die Öffnung eingesetzt werden. Der Verschluss kann beispielsweise aus ultrahochfestem Beton bestehen, und/oder ultrahochfesten Beton aufweisen. Der Verschluss und/oder das die Öffnung verschlie0ende selbsttragende Element kann nach dem Verschließen der Öffnung ein Teil der Außenhülle sein.

Alternativ oder zusätzlich kann die zumindest teilweise Befüllung des Hohlraums im Wesentlichen in eine Richtung, die nicht in einer Ebene des Querschnitts der Brücke liegen muss, erfolgen, beispielsweise senkrecht dazu oder z.B. schräg verlaufend. Damit kann beispielsweise die Öffnung in der Außenhülle entfallen.

Es kann vorgesehen sein, dass die Außenhülle den Überbau und/oder das Brückentragwerk nach dem zumindest teilweisen oder vollständigen Befüllen im Querschnitt der Brücke betrachtet nach allen Seiten nach außen hin begrenzt, und/oder im Querschnitt der Brücke betrachtet vollständig umschließt.

Alternativ oder zusätzlich kann die Außenhülle den Überbau und/oder das Brückentragwerk vor dem zumindest teilweisen Befüllen im Querschnitt der Brücke betrachtet nach allen Seiten nach außen hin begrenzen, und/oder im Querschnitt der Brücke betrachtet vollständig umschließen.

In mindestens einer Ausführungsform kann eine Oberfläche der Außenhülle eine Tragschicht für eine Fahrbahn bilden. Alternativ oder zusätzlich kann vorgesehen sein, dass eine Oberfläche der Außenhülle eine Fahrbahn der Brücke bildet.

Mit "Fahrbahn" kann eine Fahrbahn einer Straße, z.B. für Kraftfahrzeuge, gemeint sein. Mit "Fahrbahn" kann allgemein ein Verkehrsweg gemeint sein, beispielsweise für Kraftfahrzeuge, Schienenfahrzeuge, Personen wie z.B. Fußgänger, Fahrradfahrer oder dergleichen.

Die Außenhülle kann damit direkt Lasten der Fahrbahn aufnehmen. Dadurch können weitere Schichten entfallen, was zu einer Verringerung der Baukosten und des Bauaufwands führen kann. Da die Außenhülle selbsttragende Elemente aus ultrahochfestem Beton aufweist, kann die Oberfläche der Außenhülle ultrahochfesten Beton aufweisen und/oder aus ultrahochfestem Beton bestehen. Damit kann die Außenhülle stabil genug und/oder geeignet sein, dass sie als Tragschicht für eine Fahrbahn dienen kann, wodurch eine separate Tragschicht und/oder eine separate Fahrbahnplatte entfallen kann. In einigen Ausführungsformen kann über der Tragschicht mindestens eine weitere Schicht angeordnet sein oder werden. In einigen Ausführungsformen können/kann über der Tragschicht ein Fahrbahnbelag und/oder eine Fahrbahndecke angeordnet sein oder werden. In einigen Ausführungsformen kann zwischen der Tragschicht und dem Fahrbahnbelag und/oder der Fahrbahndecke mindestens eine weitere Schicht angeordnet sein oder werden. In einigen Ausführungsformen kann alternativ die Oberfläche der Außenhülle die Fahrbahn bilden. Der Fahrbahnbelag und/oder die Fahrbahndecke kann zwar Teil einer Brücke sein, nicht aber Teil des Brückentragwerks und/oder des Überbaus.

Der Begriff "Tragschicht" kann sich auf eine Schicht beziehen, über der eine Fahrbahndecke angeordnet sein oder werden kann. Bei bekannten Brücken wird die Tragschicht häufig als eine Schicht in Straßen- oder Brückenkonstruktionen verwendet, um die Lasten des darüber liegenden Verkehrs auf den Überbau und/oder das Brückentragwerk, beispielsweise eine Brückenplatte und/oder Fahrbahnplatte, zu übertragen.

Der Begriff "Fahrbahn" kann die befahrbare Fläche einer Straße oder Brücke bezeichnen, die für den Verkehr von Fahrzeugen oder anderen Verkehrsteilnehmern vorgesehen sein kann. Eine Fahrbahn kann beispielsweise aus mehreren Schichten bestehen und/oder mehrere Schichten aufweisen, beispielsweise eine Tragschicht und eine Fahrbahndecke. Die Fahrbahndecke kann aus Asphalt oder Beton bestehen und/oder Asphalt oder Beton aufweisen. Die Fahrbahn und/oder eine Schicht der Fahrbahn können/kann Asphalt, Beton, Schotter, Kies oder sonstiges Befestigungsmaterial aufweisen.

In der vorliegenden Erfindung kann die Fahrbahn und/oder die Fahrbahndecke direkt auf die Oberfläche der Außenhülle der Brücke aufgebracht werden, wodurch eine zusätzliche Schicht zur Lastverteilung überflüssig wird. Dies ermöglicht eine effizientere und kostengünstigere Bauweise.

In mindestens einer Ausführungsform kann vorgesehen sein, kein Aufbeton auf die Oberfläche der Außenhülle aufzubringen. Alternativ oder zusätzlich kann vorgesehen sein, kein Aufbeton auf die Außenhülle aufzubringen.

Damit kann die äußere Schicht der Brücke direkt als endgültige Oberfläche verwendet werden, ohne dass eine zusätzliche Betonschicht aufgetragen wird. Diese Vorgehensweise bringt mehrere Vorteile mit sich. Zum einen kann der Bauprozess vereinfacht werden, da ein zusätzlicher Arbeitsschritt entfällt. Damit kann eine Reduzierung der Bauzeit und der damit verbundenen Kosten gegeben sein. Zum anderen kann das Gewicht der Brücke verringert werden, da die zusätzliche Betonschicht, die normalerweise aufgebracht wird, entfällt. Dies kann insbesondere bei großen Spannweiten oder bei Brücken, die auf weichem Untergrund errichtet werden, von Vorteil sein, da hier das Gesamtgewicht der Konstruktion eine besonders kritische Rolle spielt. Weiterhin kann durch den Verzicht auf Aufbeton die Materialeffizienz gesteigert werden, da nur der ultrahochfeste Beton verwendet wird, der aufgrund seiner hohen Festigkeit und Dauerhaftigkeit eine lange Lebensdauer der Brücke gewährleisten kann. Schließlich trägt der Verzicht auf Aufbeton auch zur Nachhaltigkeit bei, da weniger Materialverbrauch und geringere Bauzeiten zu einer Reduzierung des ökologischen Fußabdrucks führen.

"Aufbeton" kann eine zusätzliche Betonschicht bezeichnen, die auf eine bereits bestehende Betonkonstruktion aufgebracht wird, um z.B. deren Tragfähigkeit zu erhöhen oder um Unebenheiten auszugleichen. Diese Schicht kann beispielsweise bei der Sanierung von Brücken oder bei der Verstärkung von Betondecken in Gebäuden verwendet werden. Ein typisches Beispiel für den Einsatz von Aufbeton ist die Verstärkung einer Brücke, bei der eine zusätzliche Betonschicht auf die Fahrbahnplatte aufgebracht wird, um die Lastaufnahmefähigkeit zu erhöhen und die Lebensdauer der Brücke zu verlängern. Dadurch, dass die Außenhülle ultrahochfesten Beton aufweisen und/oder aus solchem bestehen kann, kann ein Aufbeton nicht notwendig sein und/oder auf Aufbeton verzichtet werden.

In mindestens einer Ausführungsform kann ein Verstärkungselement in dem Hohlraum angeordnet werden.

Das Verstärkungselement kann in dem Hohlraum aufgenommen sein, und/oder kann zumindest teilweise von selbsttragenden Elementen und/oder der Außenhülle umschlossen sein. Beispielsweise kann das Verstärkungselement im Querschnitt der Brücke betrachtet von selbsttragenden Elementen und/oder der Außenhülle umschlossen sein.

Das Verstärkungselement kann eine Vorspannung sein oder umfassen. Alternativ oder zusätzlich kann das Verstärkungselement eine Bewehrung sein oder umfassen. Beispielsweise kann das Verstärkungselement z.B. Stäbe, Matten, Seile, Drähte oder dergleichen, umfassen. Mehrere Verstärkungselemente können miteinander verbunden sein. Ein Verstärkungselement kann beispielsweise aus Stahl oder Kunststoff bestehen. Ein Verstärkungselement kann beispielsweise ein Stab oder eine Faser sein. Der Stab oder die Faser kann z.B. Metall, Stahl, Kunststoff, Glas, oder dergleichen aufweisen, oder aus solchen bestehen. Ein Verstärkungselement kann beispielsweise ein Stahlstab oder eine Kunststofffaser sein. Das Verstärkungselement kann dazu dienen, die Zugfestigkeit des in den Hohlraum eingefüllten Füllbetons zu erhöhen.

Das Verstärkungselement kann vor oder bei dem Befüllen des Hohlraums in dem Hohlraum angeordnet werden. Beispielsweise kann das Verstärkungselement eine Vorspannung umfassen, die vor dem zumindest teilweisen Befüllen des Hohlraums unter Zug gesetzt werden kann. Vor dem zumindest teilweisen Befüllen des Hohlraums kann eine Zugspannung auf die Vorspannung aufgeprägt werden. Alternativ oder zusätzlich kann das Verstärkungselement eine Bewehrung sein oder aufweisen, die kann vor oder bei dem Befüllen des Hohlraums in dem Hohlraum angeordnet werden kann.

Nach dem zumindest teilweisen Befüllen des Hohlraums kann die Vorspannung eine Spannkraft auf den Füllbeton ausüben. Nach dem zumindest teilweisen Befüllen des Hohlraums kann das Verstärkungselement, z.B. die Vorspannung und/oder die Bewehrung, im Querschnitt der Brücke betrachtet zumindest teilweise oder vollständig mit Füllbeton überdeckt sein.

Die Überdeckung kann auch als Betondeckung bezeichnet werden. Mit Überdeckung kann im Wesentlichen der Füllbeton zwischen dem in den Hohlraum aufgenommenen Verstärkungselement (z.B. der Bewehrung) und der Außenhülle gemeint sein. Mit Überdeckung kann eine Schicht von Füllbeton zwischen dem Verstärkungselement (z.B. der Bewehrung) und der Außenhülle im Querschnitt der Brücke betrachtet gemeint sein. Beispielsweise kann die Dicke der Schicht einer Dicke oder Abmessung der Überdeckung entsprechen.

Die Überdeckung kann dazu dienen, das in den Hohlraum aufgenommene Verstärkungselement (z.B. die Bewehrung) vor Korrosion oder Umwelteinflüssen zu schützen. Dadurch, dass die Außenhülle aus ultrahochfestem Beton bestehen oder ultrahochfesten Beton aufweisen kann, kann die Überdeckung dünner als bei bekannten Betonelementen ausgeführt sein. Beispielsweise kann eine Mindestbetonbedeckung des Verstärkungselements (z.B. der Bewehrung) bei gleich gutem Schutz des Verstärkungselements verringert sein oder werden. Da die Außenhülle einen Schutz vor Umwelteinflüssen und/oder Korrosion bieten kann, kann die Überdeckung verringert sein.

Es kann aber auch vorgesehen sein, dass die das Verstärkungselement beim Befüllen des Hohlraums nicht oder nur teilweise von Füllbeton überdeckt wird, und/oder zumindest abschnittsweise oder vollständig den Füllbeton nicht kontaktiert.

Alternativ oder zusätzlich kann das Verstärkungselement nach dem zumindest teilweisen Befüllen des Hohlraums in den Hohlraum eingesetzt werden. Es kann vorgesehen sein, dass dabei vor dem zumindest teilweisen Befüllen ein Hohlelement in den Hohlraum eingesetzt werden kann. Das Hohlelement kann an einer Stelle in dem Hohlraum platziert werden, an dem die Vorspannung angeordnet sein soll. Das Hohlelement kann eine an die Vorspannung angepasst Form haben. Alternativ oder zusätzlich kann ein Hohlelement ein Loch, eine Bohrung und/oder eine Öffnung in dem Füllbeton sein oder umfassen.

Das Hohlelement kann derart geformt sein, dass die Vorspannung und/oder ein Verstärkungselement in das Hohlelement aufgenommen werden kann. Das Hohlelement kann dazu eingerichtet sein, die Vorspannung, und/oder ein Verstärkungselement, aufzunehmen. Das Hohlelement kann derart geformt sein, dass die Vorspannung und/oder ein Verstärkungselement in das Hohlelement eingeführt und/oder eingesetzt werden kann. Das Hohlelement kann dazu eingerichtet sein, dass die Vorspannung und/oder ein Verstärkungselement in das Hohlelement eingeführt und/oder eingesetzt werden kann. Beispielsweise kann das Hohlelement ein Rohr oder dergleichen sein oder aufweisen. Das Hohlelement ist aber nicht auf solche beschränkt.

Nach dem zumindest teilweisen Befüllen des Hohlraums, und/oder nach dem Aushärten des in den Hohlraum eingefüllten Füllbetons, kann das Verstärkungselement (z.B. eine Vorspannung) in das Hohlelement aufgenommen und/oder eingesetzt werden. Anschließend kann das Verstärkungselement unter Zug gesetzt werden, und/oder eine Zugspannung auf die das Verstärkungselement aufgeprägt werden. Danach kann das Hohlelement gefüllt werden, und/oder verpresst werden, um das in das Hohlelement aufgenommene Verstärkungselement zu fixieren. Beispielsweise kann damit das Verstärkungselement mechanisch mit dem Füllbeton gekoppelt sein oder werden.

Alternativ oder zusätzlich kann nach dem Aushärten des Füllbetons eines oder mehrere Öffnungen und/oder Löcher in den Füllbeton gebohrt werden, und das Verstärkungselement in eine oder mehrere Öffnungen und/oder Löcher eingesetzt werden. Beispielsweise kann eine Vorspannung in eine oder mehrere Öffnungen und/oder Löcher eingesetzt werden. Die Vorspannung kann unter Zug gesetzt werden, und/oder eine Zugspannung auf die Vorspannung aufgeprägt werden. Durch die Vorspannung kann der Füllbeton gespannt werden.

Alternativ oder zusätzlich kann vorgesehen sein, dass eine in den Hohlraum angeordnete Verstärkungselement zumindest teilweise oder vollständig nicht von Füllbeton bedeckt ist. Beispielsweise kann ein in den Hohlraum angeordnetes Verstärkungselement zumindest teilweise oder vollständig nicht Füllbeton kontaktieren. Das Verstärkungselement kann zumindest abschnittsweise, oder vollständig, frei in dem Hohlraum verlaufen.

Es kann beispielsweise vorgesehen sein, dass das Verstärkungselement vor dem zumindest teilweisen Befüllen mit Füllbeton in dem Hohlraum angeordnet wird, und bei dem zumindest teilweisen Befüllen zumindest teilweise oder vollständig nicht mit Füllbeton überdeckt und/oder nicht von Füllbeton kontaktiert wird. Alternativ oder zusätzlich kann beispielsweise vorgesehen sein, dass das Verstärkungselement nach dem zumindest teilweisen Befüllen mit Füllbeton in dem Hohlraum angeordnet wird, und bei dem zumindest teilweisen Befüllen der Hohlraum nicht vollständig befüllt wird, wobei das Verstärkungselement in einem nicht befüllten Teil des Hohlraums angeordnet wird, so dass das Verstärkungselement zumindest teilweise oder vollständig nicht mit Füllbeton überdeckt und/oder nicht von Füllbeton kontaktiert wird.

Alternativ oder zusätzlich kann das Verstärkungselement an der Außenhülle angeordnet sein oder werden, und/oder mit der Außenhülle verbunden sein oder werden.

Dadurch, dass die Außenhülle eine erhöhte Zugfestigkeit bereitstellen kann, kann in einigen Ausführungsformen ein Verstärkungselement, z.B. eine Vorspannung und/oder eine Bewehrung, verglichen mit bekannten Betonelementen geringer dimensioniert sein, und/oder ganz entfallen. Es kann vorgesehen sein, dass die Außenhülle eine Zugfestigkeit bereitstellen kann, so dass ein oder das Verstärkungselement weniger Zugkräfte aufnehmen muss. In einigen Ausführungsformen kann auf ein Verstärkungselement verzichtet werden. Es kann beispielsweise vorgesehen sein, dass der Überbau und/oder das Brückentragwerk kein Verstärkungselement in dem Hohlraum aufweist.

In mindestens einer Ausführungsform kann ein Verhältnis des Volumens der Außenhülle zu dem Volumen des Hohlraums höchstens 1:10 betragen. Damit kann das Volumen der Außenhülle im Vergleich zum Volumen des Hohlraums relativ gering sein. Durch die Begrenzung des Volumens der Außenhülle im Verhältnis zum Volumen des Hohlraums kann die Materialeffizienz erhöht werden, da weniger ultrahochfester Beton für die Außenhülle benötigt wird und/oder die Außenhülle vergleichsweise dünn sein kann. Dies kann zu einer Reduktion der Materialkosten und einer Verringerung des Gesamtgewichts der Brücke führen.

Mit "Volumen der Außenhülle" kann das Volumen gemeint sein, das die Außenhülle der Brücke einnimmt. Das Volumen der Außenhülle kann das Volumen der selbsttragenden Elemente aus ultrahochfestem Beton umfassen oder mit diesem identisch sein. Beispielsweise kann, wenn die Außenhülle der Brücke aus mehreren selbsttragenden Elementen zusammengesetzt ist oder wird, das Volumen der selbsttragenden Elemente zusammengezählt das Gesamtvolumen der Außenhülle ergeben. Insbesondere kann das Volumen der Außenhülle durch die Außenhülle gebildete Hohlräume und/oder Innenräume ausschließen oder nicht umfassen. Das Volumen der Außenhülle kann sich ausschließlich auf das Materialvolumen der Außenhülle selbst beziehen. Beispielsweise kann, wenn die Außenhülle aus einer Anzahl N selbsttragender Elemente zusammengefügt ist, die jeweils ein Volumen von V Kubikmetern haben, die Außenhülle ein Volumen von N * V Kubikmeter haben.

Mit "Volumen des Hohlraums" kann das Volumen eines inneren Raums, der von der Außenhülle umschlossen wird, gemeint sein. Mit "Volumen des Hohlraums" kann das Volumen desjenigen Raums, der mit Füllbeton befüllbar ist, gemeint sein.

In mindestens einer Ausführungsform kann eine Dicke der Außenhülle höchstens 15 cm betragen. In einer anderen Ausführungsform kann die Dicke der Außenhülle höchstens 2 cm betragen. In einigen anderen Ausführungsformen kann die Dicke der Außenhülle zwischen 2 cm und 15 cm betragen. Dadurch kann eine vergleichsweise dünne Außenhülle gegeben sein, wodurch sich eine Reduzierung des Materialverbrauchs und Kosteneinsparungen ergeben sowie eine Umweltbelastung verringert wird. Die vergleichsweise dünne Außenhülle kann einfacher zusammenfügbar und/oder platzierbar sein. Zudem kann sich die Bauzeit verkürzen, da weniger Material verarbeitet und installiert werden muss. Eine dünnere Außenhülle kann zudem zu einer Reduzierung des Gesamtgewichts der Brücke beitragen, was die Belastung auf die Fundamente und die darunter liegende Struktur verringert und somit die Lebensdauer der Brücke verlängern kann.

Die Dicke der Außenhülle kann im Querschnitt der Brücke betrachtet definiert oder bestimmt sein. Die Dicke der Außenhülle kann einer räumlichen Ausdehnung der Außenhülle zwischen einer dem Hohlraum zugewandten Seite und einer nach außen von dem Brückentragwerk und/oder dem Überbau wegzeigenden Seite entsprechen, z.B. im Querschnitt der Brücke betrachtet. Die Dicke der Außenhülle kann einem Abstand zwischen einer Innenseite und einer Außenseite der Außenhülle entsprechen, wobei der Abstand z.B. im Querschnitt der Brücke betrachtet definiert sein kann. Der Abstand kann ein geradliniger Abstand zwischen der Innenseite und der Außenseite der Außenhülle sein. Der Abstand kann ein kürzester Abstand zwischen der Innenseite und der Außenseite der Außenhülle sein.

In mindestens einer Ausführungsform kann beim Befüllen des Hohlraums der Hohlraum mit einem Füllbeton befüllt werden, der Geopolymerbeton und/oder Recyclatbeton aufweist. Alternativ kann der Füllbeton aus Geopolymerbeton und/oder aus Recyclatbeton bestehen.

Geopolymerbeton kann ein Beton sein, der aus industriellen Nebenprodukten wie Flugasche oder Hüttensand hergestellt ist und durch eine chemische Reaktion zu einem festen Material aushärtet. Geopolymerbeton kann durch eine Reaktion von Aluminosilikatmaterialien mit alkalischen Aktivatoren entstehen. Diese Materialien, wie Flugasche, Metakaolin oder Hochofenschlacke, können in einer stark basischen Umgebung reagieren und ein dreidimensionales Polymernetzwerk bilden. Ein Beispiel für Geopolymerbeton ist der Einsatz von Flugasche, die ein Nebenprodukt der Kohleverbrennung sein kann, welches mit einer alkalischen Lösung wie Natriumhydroxid und Natriumsilikat aktiviert werden kann. Durch den Einsatz von Geopolymerbeton kann die Umweltbelastung reduziert werden, da weniger CO2-Emissionen im Vergleich zu herkömmlichem Portlandzement entstehen.

Recyclatbeton kann eine nachhaltige Alternative zu herkömmlichem Beton darstellen, bei dem recycelte Materialien als Zuschlagstoffe verwendet werden. Diese Materialien können aus zerkleinertem Altbeton, Ziegeln, Glas oder anderen mineralischen Abfällen bestehen. Recyclatbeton kann ein Beton sein, der aus recycelten Betonabbruchmaterialien gewonnen wird. Ein Beispiel für Recyclatbeton ist die Verwendung von zerkleinertem Beton aus abgerissenen Gebäuden, der nach der Aufbereitung als Zuschlagstoff in neuem Beton verwendet werden kann. Recyclatbeton kann zur Ressourcenschonung beitragen, indem Abbruchmaterialien wiederverwendet werden und somit der Bedarf an neuen Rohstoffen verringert wird.

In mindestens einer Ausführungsform können beim Zusammenfügen der selbsttragenden Elemente die selbsttragenden Elemente eingehoben werden. Alternativ oder zusätzlich können beim Zusammenfügen der selbsttragenden Elemente die selbsttragenden Elemente eingeschoben werden. Beispielsweise können die selbsttragenden Elemente vertikal von oben in ihre Position gebracht und/oder horizontal in eine vorgegebene Struktur geschoben werden. Diese Methode der Platzierung bietet den Vorteil einer einfachen, präzisen und kontrollierten Montage, die die strukturelle Integrität der Brücke sicherstellt.

Mit "Einheben" kann gemeint sein, dass Bauelemente vertikal oder schräg von oben in eine vorgesehene Position gebracht werden. Dies kann durch den Einsatz von Hebegeräten wie Kränen, Hubarbeitsbühnen oder anderen Hebevorrichtungen bewerkstelligt werden. Ein Beispiel für ein Einheben kann das Platzieren der selbsttragenden Elemente in eine Brückenkonstruktion sein, wobei die selbsttragenden Elemente z.B. mithilfe eines Krans angehoben und präzise in die vorgesehenen Positionen abgesenkt werden. Damit können eine genaue Platzierung ermöglicht und die Notwendigkeit für temporäre Stützstrukturen während des Bauprozesses reduziert werden oder sogar ganz entfallen.

Mit "Einschieben" kann gemeint sein, dass Bauelemente horizontal oder leicht geneigt in eine vorgesehene Position geschoben werden. Beispielsweise kann dies unter Zuhilfenahme mechanischer Vorrichtungen wie Schlitten oder Rollen erfolgen. Ein Beispiel für ein Einschieben ist das Einbringen von selbsttragenden Elementen in eine Brückenkonstruktion, wobei die selbsttragenden Elemente auf Schlitten oder Rollen platziert und dann in die endgültige Position geschoben werden.

Alternativ oder zusätzlich kann vorgesehen sein, beim Zusammenfügen der selbsttragenden Elemente keine Schalung und/oder Rüstung zu verwenden. Alternativ oder zusätzlich kann vorgesehen sein, beim Bilden der Außenhülle keine Schalung und/oder Rüstung zu verwenden. Dadurch, dass eine Schalung und/oder Rüstung entfällt, kann der Bauprozess vereinfacht und beschleunigt werden. Beispielsweise werden keine zusätzlichen Materialien und Arbeitskräfte für das Errichten und Entfernen einer Schalung und/oder Rüstung benötigt. Dies führt zu einer Reduzierung der Baukosten und der Bauzeit. Durch den Einsatz von ultrahochfestem Beton, der von Natur aus eine hohe Tragfähigkeit und Festigkeit aufweist, kann die Notwendigkeit für zusätzliche Stützstrukturen überflüssig werden. Die selbsttragenden Elemente aus ultrahochfestem Beton können insbesondere in der Lage sein, ihre eigene Last sowie die Last des Füllbetons zu tragen.

Eine Schalung kann eine temporäre Konstruktion sein, die verwendet wird, um Beton während des Aushärtens in der gewünschten Form zu halten. Schalungen können in der Regel aus Holz, Metall oder Kunststoff bestehen und so konstruiert werden, dass sie den flüssigen Beton sicher aufnehmen und in der gewünschten Form halten können bis er ausreichend ausgehärtet ist, um seine Form selbstständig zu bewahren. Dadurch, dass die Außenhülle aus selbsttragenden Elementen zusammengefügt wird, kann eine Schalung entfallen.

Eine Rüstung kann eine temporäre Stützstruktur sein, die verwendet wird, um Bauwerke während des Bauprozesses zu stabilisieren. Rüstungen können typischerweise aus Gerüsten, Streben oder anderen Unterstützungselementen bestehen oder solche aufweisen, die die Konstruktion während des Aufbaus sichern und vor dem Einsturz schützen sollen. Dadurch, dass die Außenhülle aus selbsttragenden Elementen zusammengefügt wird, kann eine Rüstung entfallen.

In mindestens einer Ausführungsform kann nach der Herstellung der Brücke die Außenhülle im Querschnitt der Brücke betrachtet die Brücke nach allen Seiten nach außen hin begrenzen.

Insbesondere kann vorgesehen sein, dass auch der Unterbau der Brücke und/oder Pfeiler der Brücke durch die Außenhülle nach außen hin begrenzt sein können/kann, insbesondere im Querschnitt der Brücke betrachtet. Damit können/kann der Unterbau und/oder mindestens einer, mehrere oder alle Pfeiler der Brücke durch selbsttragende Elemente aus ultrahochfestem Beton und Füllbeton gebildet sein oder werden.

Durch die vollständige Umfassung (durch die Außenhülle) kann eine erhöhte strukturelle Integrität und Stabilität der Brücke erreicht werden. Die Außenhülle kann als einheitliches, geschlossenes System fungieren, das die Lasten gleichmäßig verteilen und die strukturelle Festigkeit erhöhen kann. Die vollständige Begrenzung durch die Außenhülle kann zudem eine verbesserte Schutzfunktion des inneren Füllbetons gegen äußere Einflüsse wie Witterung, Feuchtigkeit und mechanische Beschädigungen vermitteln. Dies kann zur Langlebigkeit und Haltbarkeit der Brücke beitragen, indem die inneren Materialien vor schädlichen Umwelteinflüssen geschützt werden. Weiterhin kann eine durchgehende Außenhülle auch die Bauzeit und -kosten reduzieren, da die vorgefertigten selbsttragenden Elemente aus ultrahochfestem Beton eine schnelle und effiziente Montage ermöglichen, z.B. ohne dass zusätzliche Schalungs- oder Stützstrukturen erforderlich sind.

In mindestens einer Ausführungsform können die selbsttragenden Elemente derart zusammengefügt werden, dass die Außenhülle im Querschnitt der Brücke betrachtet eine Form eines Plattenbalkens aufweist. Beispielsweise kann der Überbau im Querschnitt der Brücke betrachtet eine Form eines Plattenbalkens aufweisen. Alternativ oder zusätzlich kann die Außenhülle im Querschnitt der Brücke betrachtet eine Form eines Hohlkastens aufweisen. Beispielsweise kann der Überbau im Querschnitt der Brücke betrachtet eine Form eines Hohlkastens aufweisen. Alternativ oder zusätzlich kann die Außenhülle im Querschnitt der Brücke betrachtet einen V-förmigen Abschnitt aufweisen. Beispielsweise kann der Überbau im Querschnitt der Brücke betrachtet einen V-förmigen Abschnitt aufweisen. Alternativ oder zusätzlich kann die Außenhülle im Querschnitt der Brücke betrachtet einen trapezförmigen Abschnitt aufweisen. Beispielsweise kann der Überbau im Querschnitt der Brücke betrachtet einen trapezförmigen Abschnitt aufweisen. Die Form der Außenhülle und/oder des Überbaus ist aber nicht auf diese Formen beschränkt.

Ein zweiter Aspekt der Erfindung betrifft ein Brückentragwerk, das eine Außenhülle aufweist, die aus selbsttragenden Elementen aus ultrahochfestem Beton zusammengefügt ist, wobei die Außenhülle einen Innenraum des Brückentragwerks und/oder zumindest eines Überbaus des Brückentragwerks begrenzt, wobei der Innenraum zumindest teilweise oder vollständig mit Füllbeton gefüllt ist.

Der Innenraum kann von der Außenhülle begrenzt und/oder umschlossen sein. Die Außenhülle kann den Innenraum zumindest im Querschnitt der Brücke betrachtet begrenzen oder umschließen. Der Innenraum kann ein mit Füllbeton zumindest teilweise oder vollständig gefüllter Hohlraum sein oder einen solchen umfassen.

Das Brückentragwerk kann ein Teil einer Brücke sein, die mit einem erfindungsgemäßen Verfahren hergestellt ist oder wird.

In mindestens einer Ausführungsform kann eine Oberfläche der Außenhülle eine Tragschicht für eine Fahrbahn bilden. Alternativ oder zusätzlich kann eine Oberfläche der Außenhülle eine Fahrbahn bilden.

Es kann vorgesehen sein, dass auf oder oberhalb der Oberfläche kein Aufbeton aufgetragen bzw. angeordnet ist. Es kann vorgesehen sein, dass auf bzw. oberhalb der Außenhülle kein Aufbeton aufgetragen bzw. angeordnet ist. Bevorzugt ist zwischen Fahrbahn und Außenhülle kein Aufbeton angeordnet.

In einer Ausführungsform kann ein Verstärkungselement in dem Innenraum angeordnet sein. Das Verstärkungselement kann mit Füllbeton überdeckt sein. Alternativ kann vorgesehen sein, dass das Verstärkungselement zumindest teilweise oder vollständig nicht von Füllbeton überdeckt ist, und/oder zumindest abschnittsweise oder vollständig den Füllbeton nicht kontaktiert.

In einer Ausführungsform kann ein Verhältnis des Volumens der Außenhülle zu dem Volumen des Innenraums höchstens 1:10 betragen.

In mindestens einer Ausführungsform kann eine Dicke der Außenhülle höchstens 15 cm betragen. In einer anderen Ausführungsform kann die Dicke der Außenhülle höchstens 2 cm betragen. In einigen anderen Ausführungsformen kann die Dicke der Außenhülle zwischen 2 cm und 15 cm betragen.

In mindestens einer Ausführungsform kann der Füllbeton Geopolymerbeton und/oder Recyclatbeton aufweisen. Alternativ kann der Füllbeton aus Geopolymerbeton und/oder aus Recyclatbeton bestehen.

In mindestens einer Ausführungsform kann die Außenhülle, z.B. im Querschnitt der Brücke betrachtet, eine Form eines Plattenbalkens aufweisen. Beispielsweise kann der Überbau eine Form eines Plattenbalkens aufweisen. Alternativ oder zusätzlich kann die Außenhülle, z.B. im Querschnitt der Brücke betrachtet, eine Form eines Hohlkastens aufweisen. Beispielsweise kann der Überbau eine Form eines Hohlkastens aufweisen. Alternativ oder zusätzlich kann die Außenhülle, z.B. im Querschnitt der Brücke betrachtet, mindestens einen V-förmigen Abschnitt aufweisen. Beispielsweise kann der Überbau mindestens einen V-förmigen Abschnitt aufweisen. Alternativ oder zusätzlich kann die Außenhülle, z.B. im Querschnitt der Brücke betrachtet, einen trapezförmigen Abschnitt aufweisen. Beispielsweise kann der einen trapezförmigen Abschnitt aufweisen.

### KURZBESCHREIBUNG DER FIGUREN

Die Erfindung wird anhand der nachfolgenden beispielhaften Figuren weiter erläutert.
Figur 1 zeigt ein schematisches Flussdiagramm eines beispielhaften Verfahrens zur Herstellung einer Brücke.
Figur 2a zeigt eine beispielhafte Ausführungsform eines Überbaus mit einer Außenhülle aus selbsttragenden Elementen und einem Innenraum.
Figur 2b zeigt eine weitere beispielhafte Ausführungsform eines Überbaus mit einer Außenhülle aus selbsttragenden Elementen, einem Innenraum und einer Aussparung.
Figur 3a zeigt die Ausführungsform der Figur 2a mit einem zumindest teilweise mit Füllbeton gefüllten Innenraum.
Figur 3b zeigt die Ausführungsform der Figur 2b mit einem zumindest teilweise mit Füllbeton gefüllten Innenraum.
Figur 4a zeigt eine beispielhafte Ausführungsform eines Brückentragwerks mit einer Außenhülle und Füllbeton.
Figur 4b zeigt eine weitere beispielhafte Ausführungsform eines Brückentragwerks mit einer Außenhülle und Füllbeton.
Figur 5a zeigt eine weitere beispielhafte Ausführungsform eines Brückentragwerks mit einer Außenhülle und Füllbeton.
Figur 5b zeigt eine weitere beispielhafte Ausführungsform eines Brückentragwerks mit einer Außenhülle und Füllbeton.

### BESCHREIBUNG DER AUSFÜHRUNGSBEISPIELE

Um das Verständnis für die Prinzipien der Erfindung zu fördern, wird nun auf Ausführungsformen Bezug genommen, die in den Zeichnungen dargestellt sind. Die Ausführungsbeispiele sind lediglich beispielhaft, und müssen nicht zwingend den Schutzumfang der Erfindung einschränken. Es versteht sich jedoch von selbst, dass damit keine Einschränkung des Umfangs der Erfindung beabsichtigt ist, wobei solche Änderungen und weitere Modifikationen der dargestellten Vorrichtung und solche weiteren Anwendungen der darin dargestellten Prinzipien der Erfindung in Betracht gezogen werden, wie sie einem Fachmann auf dem Gebiet der Erfindung normalerweise jetzt oder in Zukunft einfallen würden.

In den Figuren gezeigte Ausführungsformen müssen nicht zwingend maßstäblich abgebildet sein. In den Figuren gezeigte Ausführungsformen können schematisch abgebildet sein.

Gleiche Bezugszeichen in den verschiedenen Figuren können gleiche Merkmale und/oder Elemente bezeichnen. In einer Figur gezeigte und/oder mit Bezug zu einer Figur beschriebene Ausführungsformen können eines, mehrere oder alle Merkmale und/oder Vorteile mindestens einer anderen Ausführungsform aufweisen. Es kann vorgesehen sein, dass eine Ausführungsform mindestens ein Merkmal einer anderen Ausführungsform nicht aufweisen kann und/oder aufweisen muss. Es kann vorgesehen sein, dass eine oder mehrere in einer Figur gezeigte und/oder mit Bezug zu einer Figur beschriebene Ausführungsformen mindestens ein weiteres Merkmal, das nicht explizit beschrieben und/oder gezeigt sein muss, umfassen kann. Es kann vorgesehen sein, dass für mindestens eine Ausführungsform nur diejenigen Merkmale wesentlich sind, die einem unabhängigen Anspruch aufgeführt sind, und weitere Merkmale, die nicht in einem oder dem unabhängigen Anspruch aufgeführt sind, fakultative Merkmale darstellen.

Figur 1 zeigt Schritte eines beispielhaften erfindungsgemäßen Verfahrens 100 zur Herstellung einer Brücke.

Eine Brücke kann ein Brückentragwerk 200 aufweisen. Eine Brücke kann einen Überbau 10 aufweisen. Eine Brücke kann einen Unterbau 220 aufweisen. Eine Brücke kann eine Brückenkappe aufweisen. Eine Brücke kann eines oder mehrere aus Fahrbahn, Geländer, Planken, Schallschutzwände, Seilen, Bögen oder dergleichen aufweisen.

Das Verfahren 100 umfasst einen Schritt 110. In dem Schritt 110 werden selbsttragende Elemente 20 aus ultrahochfestem Beton hergestellt oder bereitgestellt. Die selbsttragenden Elemente 20 können Halbfertigteile sein. Ein selbsttragendes Element 20 kann dazu eingerichtet sein, mit einem anderen selbsttragenden Element 20 verbunden zu werden. Es kann vorgesehen sein, dass verschiedene selbsttragende Elemente 20 unterschiedlich geformt sind.

Das Verfahren 100 umfasst einen Schritt 120. In dem Schritt 120 werden die selbsttragenden Elemente 20 zu einer Außenhülle 30 zusammengefügt. Die Außenhülle 30 kann mindestens zwei selbsttragende Elemente 20 aufweisen oder aus mindestens zwei selbsttragenden Elementen 20 bestehen. Die selbsttragenden Elemente 20 können derart gewählt und/oder geformt sein, dass sich eine vorgegebene Form der Außenhülle 30 ergeben kann. Die selbsttragenden Elemente 20 können dazu eingerichtet sein, dass sie ohne zusätzliche Unterstützung ihre Form und Stabilität beibehalten können.

Die aus den selbsttragenden Elementen 20 zusammengefügte Außenhülle 30 kann in einigen Ausführungsformen im Querschnitt der Brücke betrachtet nach dem Zusammenfügen mindestens eine Öffnung oder Lücke aufweisen. Alternativ kann die zusammengefügte Außenhülle 30 in einigen Ausführungsformen im Querschnitt der Brücke betrachtet umlaufend geschlossen sein.

Alternativ oder zusätzlich kann mindestens ein selbsttragendes Element 20 eine Öffnung oder Lücke aufweisen, die durch das Befüllen mit Füllbeton 50 verschlossen werden kann.

Die Außenhülle 30 bildet einen Hohlraum 40 aus. Die Außenhülle 30 kann den Hohlraum 40 zumindest teilweise oder vollständig umschließen. Die Außenhülle 30 kann den Hohlraum 40 zumindest teilweise oder vollständig begrenzen. In einigen Ausführungsformen kann vorgesehen sein, ein Verstärkungselement 70 in dem Hohlraum 40 anzuordnen. In einigen Ausführungsformen kann das Verstärkungselement 70 eine Vorspannung und/oder eine Bewehrung sein oder aufweisen.

Das Verfahren 100 umfasst einen Schritt 130. In dem Schritt 130 wird der Hohlraum 40 zumindest teilweise mit Füllbeton 50 befüllt. Es kann vorgesehen sein, den Hohlraum vollständig mit Füllbeton 50 zu befüllen. Wenn ein Verstärkungselement 70 in dem Hohlraum 40 und/oder dem Innenraum 60 angeordnet ist, so kann das Verstärkungselement zumindest teilweise oder vollständig 70 mit Füllbeton 50 überdeckt sein oder werden. Alternativ oder zusätzlich kann z.B. ein Hohlelement vor dem zumindest teilweise Befüllen des Hohlraums 40 in dem Hohlraum 40 angeordnet werden. Das Hohlelement kann derart eingerichtet und/oder dimensioniert sein, dass ein Verstärkungselement 70 (z.B. eine Vorspannung) zumindest teilweise oder vollständig in dem Hohlelement aufgenommen und/oder in das Hohlelement eingeführt sein oder werden kann.

Der zumindest teilweise mit Füllbeton 50 befüllte Hohlraum 40 kann ein Innenraum 60 sein oder als Innenraum 60 bezeichnet werden.

Nach dem Befüllen kann der Füllbeton 50 zumindest teilweise von der Außenhülle 30 kontaktiert sein oder werden. Nach dem Befüllen kann der Füllbeton 50 im Querschnitt der Brücke betrachtet an seiner Außenseite von der Außenhülle 30 kontaktiert sein oder werden. Der Füllbeton 50 kann nach dem Befüllen aushärten und/oder abbinden.

Alternativ oder zusätzlich kann ein Hohlelement ein Loch, eine Bohrung und/oder eine Öffnung in dem Füllbeton 50 sein oder umfassen.

In einigen Ausführungsformen kann, wenn die Außenhülle 30 eine Öffnung oder Lücke nach dem Zusammenfügen der selbsttragenden Elemente 20 aufweist, vorgesehen sein, dass die Öffnung oder die Lücke nach dem Befüllen mit Füllbeton 50 zumindest im Querschnitt der Brücke betrachtet durch einen Verschluss oder mindestens ein weiteres selbsttragendes Element 20 geschlossen sein oder werden kann.

Der Füllbeton 50 kann Geopolymerbeton und/oder Recyclatbeton umfassen oder vollständig aus einem oder beiden Materialien bestehen.

Wenn ein Hohlelement in den Hohlraum 40 aufgenommen worden ist, so kann vorgesehen sein, nach dem zumindest teilweisen Befüllen ein Verstärkungselement (z.B. eine Vorspannung) zumindest teilweise oder vollständig in dem Hohlelement aufzunehmen und/oder in das Hohlelement einzuführen. Das Verstärkungselement kann anschließend in dem Hohlelement fixiert werden. Beispielsweise kann das Hohlelement dazu befüllt werden, z.B. mit Zement, Mörtel und/oder Harz, und/oder verpresst werden.

Alternativ oder zusätzlich kann ein Verstärkungselement 70 vor dem Befüllen des Hohlraums 40 in dem Hohlraum 40 angeordnet werden, und beim Befüllen des Hohlraums 40 das Verstärkungselement 70 zumindest abschnittsweise oder vollständig nicht von dem Füllbeton 50 überdeckt und/oder kontaktiert werden. Alternativ oder zusätzlich kann beim Befüllen des Hohlraums 40 ein Teil des Hohlraums 40 nicht befüllt werden, und nach dem Befüllen ein Verstärkungselement 70 derart in dem Innenraum angeordnet werden, dass das Verstärkungselement 70 zumindest abschnittsweise oder vollständig nicht von dem Füllbeton 50 überdeckt und/oder kontaktiert ist oder wird. Beispielsweise kann das Verstärkungselement 70 zumindest abschnittsweise oder vollständig frei in dem Hohlraum und/oder dem Innenraum verlaufen.

Die Außenhülle 30 kann Teil eines Brückentragwerks 200 und/oder eines Überbaus 10 sein. Ein oder das Brückentragwerk 200 kann die Außenhülle 30 aufweisen.

Eine äußere Kontur oder äußere Form des Überbaus 10 kann im Querschnitt der Brücke betrachtet zumindest teilweise oder vollständig der Außenhülle 30 entsprechen oder die Außenhülle 30 umfassen.

Alternativ oder zusätzlich kann eine äußere Kontur oder äußere Form des Brückentragwerk 200 im Querschnitt der Brücke betrachtet zumindest teilweise oder vollständig der Außenhülle 30 entsprechen oder die Außenhülle 30 umfassen.

In einigen Ausführungsformen kann vorgesehen sein, kein Aufbeton auf die Außenhülle 30 aufzubringen.

Die Figuren 2a und 2b zeigen Querschnittsansichten verschiedener Überbauten 10. Die in den Figuren 2a und 2b gezeigten Ausführungsformen sind im Querschnitt der Brücke betrachtet gezeigt. Die Außenhülle 30 des jeweiligen Überbaus 10 ist aus mindestens zwei oder mehreren selbsttragenden Elementen 20 aus ultrahochfestem Beton zusammengesetzt. Alternativ oder zusätzlich kann eine Außenhülle 30 eines Brückentragwerks 200 aus mindestens zwei oder mehreren selbsttragenden Elementen 20 aus ultrahochfestem Beton zusammengesetzt sein.

Der Überbau 10 kann verschiedene Formen haben. Die Außenhülle 30 kann verschiedene Formen haben und/oder zumindest teilweise aus unterschiedlich geformten selbsttragenden Elementen 20 zusammengefügt sein.

Ein Überbau 10 kann eine Form eines Plattenbalkens haben, wie beispielhaft in Figur 2a gezeigt. Ein Überbau 10 kann mindestens einen V-förmigen Abschnitt aufweisen, wie beispielhaft in Figur 2a gezeigt. Ein Überbau 10 kann eine Form eines Hohlkastens haben, wie beispielhaft in Figur 2b gezeigt. Ein Überbau 10 kann mindestens einen trapezförmigen förmigen Abschnitt aufweisen, wie beispielhaft in Figur 2b gezeigt. Die Form des Überbaus 10, der Außenhülle 30 und/oder des Brückentragwerks 200 ist nicht zwingend auf diese Ausführungsformen beschränkt, sondern kann davon abweichen.

Die Figuren 2a und 2b zeigen die Außenhülle 30 im Querschnitt der Brücke betrachtet. Der Überbau 10 erstreckt sich aus der Zeichenebene.

Die Außenhülle 30 kann, wie beispielsweise in den Figuren 2a und 2b gezeigt, aus mindestens zwei selbsttragenden Elementen 20 zusammengefügt sein. Die Außenhülle 30 kann einen Hohlraum 40/Innenraum 60 umschließen und/oder begrenzen.

Die selbsttragenden Elemente 20 können so zusammengefügt sein, dass sie eine durchgehende Außenhülle 30 bilden, welche den Hohlraum 40/Innenraum 60 durchgehend umschließen kann. Die Außenhülle 30 kann den Hohlraum 40/Innenraum 60 nach allen Seiten hin begrenzen.

In einigen anderen Ausführungsformen kann die Außenhülle 30 eine Öffnung oder eine Lücke aufweisen. Der Hohlraum 40/Innenraum 60 kann zumindest nach außen hin teilweise geöffnet sein.

Der Überbau 10 kann eine Aussparung 80 aufweisen, wie beispielsweise in Figur 2b gezeigt. Die Aussparung 80 kann von dem Hohlraum 40/Innenraum 60 umgeben sein. Beispielsweise kann eine Innenwand des Hohlraums 40/Innenraums 60 die Aussparung 80 bilden, z.B. im Querschnitt der Brücke betrachtet. Es kann beispielsweise vorgesehen sein, dass wenn die Form des Überbaus 10 und/oder der Außenhülle 30 einem Hohlkasten entspricht, eine Aussparung 80 vorhanden ist.

Die Form des Überbaus 10, der Außenhülle 30 und/oder des Brückentragwerks 200 ist nicht zwingend auf die in den Figuren 2a und 2b gezeigten Ausführungsformen beschränkt, sondern kann davon abweichen.

Die Dicke der Außenhülle 30 und/oder das Verhältnis des Volumens der Außenhülle 30 zu dem Volumen des Hohlraums 40/Innenraums 60 können/kann so ausgelegt sein, dass sie/es den Anforderungen an die Tragfähigkeit und Stabilität des Brückentragwerks 200 entsprechen/entspricht. In einigen Ausführungsformen kann die Dicke der Außenhülle 30 zwischen 2 cm bis zu 15 cm betragen. Allerdings ist die Dicke der Außenhülle nicht zwingend darauf beschränkt.

Die Figuren 3a und 3b zeigen mit Füllbeton 50 gefüllte Hohlräume 40. Die in den Figuren 3a und 3b gezeigten Ausführungsbeispiele sind im Querschnitt der Brücke betrachtet gezeigt. Figur 3a entspricht dem in Figur 2a gezeigten Ausführungsbeispiel mit gefülltem Hohlraum 40. Figur 3b entspricht dem in Figur 2b gezeigten Ausführungsbeispiel mit gefülltem Hohlraum 40.

Ein zumindest teilweise oder vollständig mit Füllbeton 50 befüllter Hohlraum 40 kann auch als Innenraum 60 bezeichnet werden. Das Volumen eines Innenraums 60 kann im Wesentlichen dem Volumen eines entsprechenden Hohlraums 40 entsprechen oder mit einem solchen gleich bzw. identisch sein.

Es kann vorgesehen sein, dass ein Hohlraum 40/Innenraum 60 zumindest teilweise mit Füllbeton 50 befüllt sein oder werden kann. Es kann vorgesehen sein, dass ein Hohlraum 40/Innenraum 60 vollständig mit Füllbeton 50 befüllt sein oder werden kann. Es kann vorgesehen sein, dass ein Hohlraum 40/Innenraum 60 nicht vollständig mit Füllbeton 50 befüllt sein oder werden kann.

Der Innenraum 60 kann zumindest im Querschnitt zumindest abschnittsweise von der Außenhülle 40 kontaktiert sein oder werden. Der Innenraum 60 kann zumindest im Querschnitt vollständig und/oder umlaufend von der Außenhülle 40 kontaktiert sein oder werden.

Es kann vorgesehen sein, dass nach dem Befüllen mit Füllbeton 50 etwaige Öffnungen oder Lücken der Außenhülle 30 geschlossen werden, beispielsweise durch mindestens ein weiteres selbsttragendes Element 20 oder durch Zusammenfügen mindestens eines weiteren selbsttragenden Elements 20.

Die Außenhülle 30 kann im Querschnitt der Brücke betrachtet den Überbau 10 und/oder ein Brückentragwerk 200 nach allen Seiten nach außen hin begrenzen. Es kann vorgesehen sein, dass der Füllbeton 50 zumindest im Querschnitt der Brücke betrachtet von allen Seiten von der Außenhülle 30 umschlossen ist.

Eine Oberfläche 32 der Außenhülle 30 kann eine Tragschicht für eine Fahrbahn bilden. Alternativ kann vorgesehen sein, dass die Oberfläche 32 der Außenhülle 30 eine Fahrbahn bildet.

In einigen Ausführungsformen kann ein Verstärkungselement 70 vorgesehen sein, um eine strukturelle Integrität zu gewährleisten und/oder mechanische Eigenschaften des Füllbetons 50 zu verbessern. Das Verstärkungselement 70 kann die Festigkeit und/oder Stabilität des Füllbetons 50 erhöhen. Beispielsweise kann durch das Verstärkungselement 70 die Zugfestigkeit des Füllbetons 50 und/oder ein Widerstand des Füllbetons 50 gegen Zugspannungen erhöht werden.

Das Verstärkungselement 70 kann eine Vorspannung und/oder eine Bewehrung sein oder umfassen. Beispielsweise kann das Verstärkungselement z.B. Stäbe, Matten, Seile, Drähte oder dergleichen, umfassen. Mehrere Verstärkungselemente können miteinander verbunden sein. Ein Verstärkungselement kann beispielsweise aus Stahl oder Kunststoff bestehen, oder Stahl oder Kunststoff aufweisen.

Das Verstärkungselement 70 kann in dem Hohlraum 40/Innenraum 60 angeordnet sein. Das Verstärkungselement 70 kann zumindest teilweise oder zumindest abschnittsweise im Wesentlichen senkrecht im Querschnitt der Brtücke betrachtet in dem Hohlraum 40 und/oder dem Innenraum 60 verlaufen.

In einigen Ausführungsformen kann das Verstärkungselement 70 den Füllbeton 50 kontaktieren und/oder von dem Füllbeton 50 umschlossen sein. Das Verstärkungselement 70 kann vor dem zumindest teilweisen Befüllen des Hohlraums 40 mit Füllbeton 50 in dem Hohlraum 40 angeordnet werden. Das Verstärkungselement 70 kann eine Bewehrung sein oder aufweisen, und/oder ein Vorspannung sein oder aufweisen.

Beispielsweise kann das Verstärkungselement 70 (z.B. eine Bewehrung) mit Füllbeton 50 überdeckt sein. Das Verstärkungselement 70 kann von einer Überdeckung überdeckt sein. Die Überdeckung kann aus Füllbeton 50 bestehen, oder Füllbeton 50 aufweisen. Insbesondere kann Füllbeton 50 zwischen dem Verstärkungselement (z.B. einer Bewehrung) 70 und der Außenhülle 30, und/oder zwischen dem Verstärkungselement 70 und einem selbsttragenden Element 20, angeordnet sein, so dass das Verstärkungselement 70 überdeckt ist. Eine Abmessung d der Überdeckung, beispielsweise eine Dicke, kann in einigen Ausführungsformen zwischen 2 cm und 10 cm betragen. Eine Abmessung d der Überdeckung, beispielsweise eine Dicke, kann in einigen Ausführungsformen zwischen 2 cm und 6 cm betragen. Eine Abmessung d der Überdeckung, beispielsweise eine Dicke, kann in einigen Ausführungsformen 6 cm oder weniger betragen.

Die Überdeckung kann auch als Betondeckung bezeichnet sein. Die Überdeckung kann einer Schicht aus Füllbeton 50 über dem Verstärkungselement 70 (z.B. einer Bewehrung), und/oder einer Schicht aus Füllbeton 50 zwischen dem Verstärkungselement 70 und der Außenhülle 30, entsprechen. Die Überdeckung kann beim zumindest teilweisen Befüllen des Hohlraums 40 mit Füllbeton 50 gebildet werden. Die Überdeckung kann das Verstärkungselement 70 zumindest im Querschnitt der Brücke betrachtet überdecken, und/oder zumindest im Querschnitt der Brücke betrachtet zwischen Verstärkungselement 70 und Außenhülle 30, und/oder zwischen Verstärkungselement 70 und einem selbsttragenden Element 20, angeordnet sein.

Die Überdeckung kann dazu dienen, dass das Verstärkungselement 70 (z.B. eine Bewehrung) vor Umwelteinflüssen oder Korrosion geschützt ist. Da der Füllbeton 50 und/oder das Verstärkungselement 70 von der Außenhülle 30 und/oder den selbsttragenden Elementen 20 umschlossen sein kann, kann die Überdeckung vergleichsweise dünn ausgeführt sein. Insbesondere kann bei gleich gutem Schutz des Verstärkungselements 70 eine dünnere Überdeckung ermöglicht sein, verglichen mit Betonelementen ohne offenbarungsgemäße Außenhülle 30.

Die Abmessung d der Überdeckung kann einem Abstand des Verstärkungselement 70 (z.B. einer Bewehrung) zu der Außenhülle 30 und/oder zu einem selbsttragenden Element 20 entsprechen. In einigen Ausführungsformen kann das Verstärkungselement 70 derart in dem Innenraum 60 und/oder dem Hohlraum 40 angeordnet sein oder werden, dass, im Querschnitt der Brücke betrachtet, ein geradliniger Abstand von dem Verstärkungselement 70 zu der Außenhülle 30, und/oder zu einem selbsttragenden Element 20, der Abmessung und/oder Dicke der Überdeckung entspricht. In einigen Ausführungsformen kann, im Querschnitt der Brücke betrachtet, die Überdeckung, und/oder die Abmessung und/oder Dicke der Überdeckung, dem kleinsten geradlinigen Abstand des Verstärkungselement 70 zu der Außenhülle 30 und/oder zu einem selbsttragenden Element 20 entsprechen. Eine Definition der Überdeckung, und/oder der Abmessung der Überdeckung, ist aber nicht zwingend darauf beschränkt.

Alternativ oder zusätzlich kann das Verstärkungselement 70 (z.B. eine Vorspannung) in einigen Ausführungsformen zumindest teilweise oder vollständig in einem oder mehreren Hohlelementen (nicht in den Figuren gezeigt) angeordnet sein. Die Hohlelemente können in dem Innenraum angeordnet sein. Ein Hohlelement kann dazu eingerichtet sein, das Verstärkungselement 70 zumindest teilweise aufzunehmen. Ein Hohlelement kann beispielsweise ein Rohr oder dergleichen sein oder aufweisen. Alternativ oder zusätzlich kann eines oder mehrere Löcher, Bohrungen und/oder Öffnungen in dem Füllbeton 50 zur Aufnahme eines Verstärkungselements 70 (z.B. einer Vorspannung) vorgesehen sein. Alternativ oder zusätzlich kann ein Hohlelement ein Loch, eine Bohrung und/oder eine Öffnung sein oder umfassen. Eines, mehrere oder alle Hohlelemente können von der Außenfläche 30 zumindest im Querschnitt der Brücke betrachtet umschlossen sein. Das Verstärkungselement 70 kann in dem Hohlelement, oder den Hohlelementen, fixiert sein. Dazu kann ein entsprechendes Hohlelement mit einem Füllmaterial, z.B. einem Zement, einem Mörtel, einem Harz oder dergleichen, gefüllt sein, so dass das Füllmaterial das in dem Hohlelement aufgenommene Verstärkungselement 70 fixieren kann. Dabei kann das Füllmaterial mit der in das Hohlelement aufgenommenen Verstärkungselement 70 verpresst sein.

Mindestens eines, mehrere oder alle Hohlelemente können zumindest teilweise oder vollständig mit Füllbeton 50 überdeckt sein.

Alternativ oder zusätzlich kann das in dem Innenraum 60 angeordnete Verstärkungselement 70 in einigen Ausführungsformen zumindest abschnittsweise oder vollständig nicht von Füllbeton 50 überdeckt sein (nicht in den Figuren gezeigt). Das Verstärkungselement 70 kann zumindest abschnittsweise oder vollständig frei in dem Innenraum 60 verlaufen.

In einigen Ausführungsformen kann ein Verstärkungselement 70 mit der Außenhülle 30 verbunden und/oder an dieser fixiert sein (nicht in den Figuren gezeigt),

Die Außenhülle 30 kann eine Zugfestigkeit bereitstellen, und/oder Zugbelastungen aufnehmen. In einigen Ausführungsformen kann eine geringer dimensionierte, kleinere oder weniger starke Verstärkungselemente 70 vorgesehen sein, verglichen mit bekannten Betonelementen. Beispielsweise kann in einigen Ausführungsformen aufgrund der Außenhülle 30 eine Verstärkungselement 70 verringert und/oder weniger stark ausgelegt werden, als bei bekannten Betonelemente mit gleichen Abmaßen.

In einigen Ausführungsformen vorgesehen sein, dass der Innenraum 60 nicht vollständig mit Füllbeton 50 gefüllt ist (nicht in den Figuren gezeigt). Insbesondere kann der Innenraum 60 Abschnitte oder Bereiche haben, in denen kein Füllbeton 50 angeordnet ist.

In einigen Ausführungsformen kann auf eine Vorspannung 70 verzichtet sein. Beispielsweise kann kein Verstärkungselement 70 in dem Hohlraum 40 und/oder dem Innenraum 60 angeordnet sein.

Die Figuren 4a und 4b zeigen beispielhafte Brückentragwerke 200. Die in den Figuren 4a und 4b gezeigten Ausführungsbeispiele sind im Querschnitt der Brücke betrachtet gezeigt. Ein Brückentragwerk 200 kann beispielsweise einen in Figur 2a und/oder Figur 3a gezeigten Überbau 10 umfassen, wie beispielsweise in Figur 4a gezeigt. Ein Brückentragwerk 200 kann beispielsweise einen in Figur 2b und/oder Figur 3b gezeigten Überbau 10 umfassen, wie beispielsweise in Figur 4b gezeigt. Das Brückentragwerk 200 ist aber nicht zwingend darauf beschränkt.

Das Brückentragwerk 200 kann einen Unterbau 220 umfassen. Der Unterbau 220 kann einen oder mehrere Pfeiler 240 aufweisen. Der Unterbau 220 kann mechanisch mit dem Überbau 10 verbunden sein. Lasten und/oder auf den Überbau 10 wirkende Kräfte und/oder Momente können an den Unterbau 220 weitergeleitet werden. Der Unterbau 220 kann den Überbau 10 stützen und/oder tragen.

Eine Brücke oder das Brückentragwerk 200 kann weitere nicht in den Figuren 4a, 4b gezeigte Elemente oder Teile umfassen. Beispielsweise können zwischen Überbau 10 und Unterbau 220, z.B. zwischen Überbau 10 und Pfeiler 240, weitere Elemente, Tragelemente, Bauteile, Platten oder dergleichen angeordnet sein, die nicht in den Figuren 4a und 4b gezeigt sind.

Die Pfeiler 240 können das Gewicht des Überbaus 10 und/oder das Gewicht mit dem Überbau verbundener weiterer Elemente tragen. Die Pfeiler 240 können mechanisch mit der Außenhülle 30 verbunden sein.

In einigen Ausführungsformen kann der Überbau 10 die Außenhülle 30 umfassen. In einigen Ausführungsformen kann der Unterbau 220 keine Außenhülle 30 umfassen. Beispielsweise kann der Unterbau 220 aus herkömmlichem Stahlbeton bestehen oder herkömmlichen Stahlbeton aufweisen. Beispielsweise kann mindestens einer, mehrere oder alle Pfeiler 240 aus herkömmlichem Stahlbeton bestehen oder herkömmlichen Stahlbeton aufweisen.

Der Überbau 10 kann einen oder mehrere Kappenabschnitte 230 aufweisen. Beispielsweise kann ein Kappenabschnitt 230 im Querschnitt der Brücke betrachtet an einem Rand des Überbaus 10 angeordnet sein. Beispielsweise kann ein Kappenabschnitt 230 im Querschnitt der Brücke betrachtet an oder bei der Oberseite der Außenhülle 30 angeordnet sein. In einigen Ausführungsformen können im Querschnitt der Brücke betrachtet zwei Kappenabschnitte 230 symmetrisch angeordnet sein. In einigen Ausführungsformen kann die Tragschicht 34 und/oder die Fahrbahn benachbart zu einem Kappenabschnitt 230 angeordnet sein und/oder zwischen zwei Kappenabschnitten 230 angeordnet sein. An, bei, auf und/oder mit dem Kappenabschnitt 230 kann die Kappe der Brücke angeordnet bzw. vorgesehen sein.

Die Kappe kann zur Randausbildung der Brücke dienen. Beispielsweise kann die Kappe ein Geländer, eine Fahrbahnbegrenzung, eine Lärmschutzwand oder dergleichen aufweisen. Beispielsweise kann die Kappe einen Fußgängerweg und/oder einen Fahrradweg aufweisen.

In einigen Ausführungsformen kann vorgesehen sein, dass beim Herstellen der Brücke zunächst ein Unterbau 220 ausgebildet wird. Beispielsweise kann ein Unterbau 220 an einem Aufstellungsort einer Brücke aufgestellt oder hergestellt werden. Anschließend kann ein Überbau 10 durch Zusammenfügen von selbsttragenden Elementen 20 aus ultrahochfestem Beton gebildet werden und ein Hohlraum 40/Innenraum 60 der Außenhülle 30 mit Füllbeton 50 zumindest teilweise gefüllt werden. Der Überbau 10 kann anschließend mit dem Unterbau 220 verbunden bzw. zusammengefügt werden, beispielsweise unter Einheben und/oder Einschieben.

Alternativ oder zusätzlich kann vorgesehen sein, dass vor oder beim Bilden bzw. Aufstellen eines Unterbaus 220 ein Überbau 10 durch Zusammenfügen von selbsttragenden Elementen 20 aus ultrahochfestem Beton gebildet wird und ein Hohlraum 40/Innenraum 60 der Außenhülle 30 mit Füllbeton 50 zumindest teilweise gefüllt wird. Der gefertigte Überbau 10 kann nach dem Bilden bzw. Aufstellen des Unterbaus 220 mit dem Unterbau 220 verbunden bzw. zusammengefügt werden, beispielsweise unter Einheben und/oder Einschieben.

Die Figuren 5a und 5b zeigen weitere beispielhafte Brückentragwerke 200. Ein Brückentragwerk 200 kann beispielsweise einen in Figur 2a und/oder Figur 3a gezeigten Überbau 10 umfassen, wie beispielsweise in Figur 5a gezeigt. Ein Brückentragwerk 200 kann beispielsweise einen in Figur 2b und/oder Figur 3b gezeigten Überbau 10 umfassen, wie beispielsweise in Figur 5b gezeigt. Das Brückentragwerk 200 ist aber nicht zwingend darauf beschränkt.

Die Figuren 5a und 5b zeigen Querschnittsansichten von Brückentragwerken 200, bei denen auch der jeweilige Unterbau 220 und/oder die Pfeiler 240 eine oder die mit Füllbeton 50 gefüllte Außenhülle 30 umfassen können. Die in den Figuren 5a und 5b gezeigten Ausführungsbeispiele sind im Querschnitt der Brücke betrachtet gezeigt.

Eine Brücke oder das Brückentragwerk 200 kann nicht in den Figuren 5a, 5b gezeigte Elemente oder Teile umfassen. Beispielsweise können zwischen Überbau 10 und Unterbau 220, z.B. zwischen Überbau 10 und Pfeiler 240, weitere Elemente, Tragelemente, Bauteile, Platten, oder dergleichen angeordnet sein, die nicht in den Figuren 5a und 5b gezeigt sind.

Das Brückentragwerk 200 kann einen Unterbau 220 umfassen. Der Unterbau 220 kann einen oder mehrere Pfeiler 240 aufweisen. Der Unterbau 220 kann mechanisch mit dem Überbau 10 verbunden sein. Lasten und/oder auf den Überbau 10 wirkende Kräfte und/oder Momente können an den Unterbau 220 weitergeleitet werden. Der Unterbau 220 kann den Überbau 10 stützen und/oder tragen.

Die Pfeiler 240 können das Gewicht des Überbaus 10 und/oder mit dem Überbau verbundener weiterer Elemente tragen. Die Pfeiler 240 können mechanisch mit der Außenhülle 30 verbunden sein.

Mindestens einer, mehrere oder alle Pfeiler 240 können eine oder die aus selbsttragenden Elementen 20 aus ultrahochfestem Beton zusammengesetzte Außenhülle 30 aufweisen oder aus einer solchen bestehen. Die Außenhülle 30 kann einen Hohlraum 40 / Innenraum 60 umschließen, der zumindest teilweise mit Füllbeton 50 gefüllt sein kann.

Es kann vorgesehen sein, dass die Außenhülle 30 im Querschnitt der Brücke betrachtet das Brückentragwerk 200 und/oder die Brücke nach außen hin zu allen Seiten begrenzt.

Die Außenhülle 30 kann beispielsweise mindestens zwei oder mehrere Außenhüllen 30 umfassen, z.B. eine Außenhülle 30 eines Überbaus 10 und eine Außenhülle 30 eines Unterbaus 220, die miteinander verbunden sein können und/oder einander kontaktieren können. Alternativ kann beispielsweise eine einzige Außenhülle 30, zumindest im Querschnitt der Brücke betrachtet, eine gemeinsame Außenhülle 30 eines Überbau 10 und eines Unterbaus 220 bilden oder aufweisen. In einigen Ausführungsformen kann eine Außenhülle 30, zumindest im Querschnitt der Brücke betrachtet, ein Überbau 10 eine Außenhülle des Unterbau 220 sein oder aufweisen (diesen Satz versteh ich nicht...).

In einigen Ausführungsformen kann vorgesehen sein, dass beim Herstellen der Brücke zunächst der Unterbau 220 ausgebildet wird. Dabei kann eine Außenhülle 30 aus selbsttragenden Elementen 20 aus ultrahochfestem Beton zusammengefügt werden und ein Hohlraum 40/Innenraum 60 der Außenhülle 30 mit Füllbeton 50 zumindest teilweise gefüllt werden. Der Unterbau 220 kann beispielsweise an oder bei einem Aufstellungsort einer Brücke gebildet oder gefügt werden.

Anschließend kann ein Überbau 10 durch Zusammenfügen von selbsttragenden Elementen 20 aus ultrahochfestem Beton gebildet werden und ein Hohlraum 40/Innenraum 60 der Außenhülle 30 mit Füllbeton 50 zumindest teilweise gefüllt werden. Der Überbau 10 kann anschließend mit dem Unterbau 220 verbunden bzw. zusammengefügt werden, beispielsweise unter Einheben und/oder Einschieben.

In einigen Ausführungsformen kann auch vorgesehen sein, dass die Außenhülle 30 und/oder die selbsttragenden Elemente 20 des Überbaus 10 beim Zusammenfügen zu einer Außenhülle 30 des Überbaus 10 an, bei, über oder mit dem Unterbau 220, beispielsweise einem Pfeiler 240 und/oder einer Außenhülle 30 des Unterbaus 220, verbunden, zusammengefügt und/oder hergestellt werden/wird und/oder einen Pfeiler 240 und/oder eine Außenhülle 30 des Unterbaus 220 kontaktieren/kontaktiert.

In einigen Ausführungsformen kann vorgesehen sein, zunächst den Unterbau 220 herzustellen und danach den Überbau 10 herzustellen. In einigen Ausführungsformen kann vorgesehen sein, beim Herstellen des Unterbaus 220 den Überbau 10 herzustellen. In einigen Ausführungsformen kann vorgesehen sein, vor dem Herstellen des Unterbaus 220 den Überbau 10 herzustellen. Es kann vorgesehen sein, dass Unterbau 220 und Überbau 10 separat hergestellt werden.

Alternativ oder zusätzlich kann vorgesehen sein, aus selbsttragenden Elementen 20 aus ultrahochfestem Beton eine Außenhülle 30 des Brückentragwerks 200 zusammenzufügen, die sowohl den Unterbau 220 als auch den Überbau 10 umfasst.

Alternativ oder zusätzlich kann vorgesehen sein, dass vor oder beim Bilden und/oder Aufstellen eines Unterbaus 220 ein Überbau 10 durch Zusammenfügen von selbsttragenden Elementen 20 aus ultrahochfestem Beton gebildet wird und ein Hohlraum 40/Innenraum 60 der Außenhülle 30 mit Füllbeton 50 zumindest teilweise gefüllt wird. Der gefertigte Überbau 10 kann nach dem Bilden und/oder Aufstellen des Unterbaus 220 mit dem Unterbau 220 verbunden bzw. zusammengefügt werden, beispielsweise unter Einheben und/oder Einschieben.

Obwohl beispielhafte Ausführungsformen in den Zeichnungen und der vorangehenden Beschreibung gezeigt und detailliert beschrieben sind, sollten diese als rein beispielhaft und nicht als Einschränkung der Erfindung angesehen werden. Es wird in diesem Zusammenhang darauf hingewiesen, dass nur beispielhafte Ausführungsformen gezeigt und beschrieben sind, und alle Variationen und Modifikationen geschützt werden sollten, die gegenwärtig oder in Zukunft innerhalb des durch die Ansprüche definierten Schutzbereichs der Erfindung liegen.

Die in den Ansprüchen, der Beschreibung und/oder den Figuren offenbarten Merkmale können einzeln oder in beliebiger Kombination für die Verwirklichung der Erfindung wesentlich sein.

### Bezugszeichenliste

- 10: Überbau
- 20: selbsttragendes Element
- 30: Außenhülle
- 32: Oberfläche
- 34: Tragschicht
- 40: Hohlraum
- 50: Füllbeton
- 60: Innenraum
- 70: Verstärkungselement
- 80: Aussparung

- 100: Verfahren

- 200: Brückentragwerk
- 210: Fahrbahn
- 220: Unterbau
- 230: Kappenabschnitt
- 240: Pfeiler

## Patentansprüche

1. Verfahren (100) zur Herstellung einer Brücke, wobei das Verfahren (100) umfasst:
Herstellen oder Bereitstellen von selbsttragenden Elementen (20) aus ultrahochfestem Beton;
Zusammenfügen der selbsttragenden Elemente (20) zu einer Außenhülle (30) eines Überbaus (10) und/oder eines Brückentragwerks (200), wobei die Außenhülle (30) einen Hohlraum (40) ausbildet, der zumindest teilweise mit Füllbeton (50) befüllbar ist; und
zumindest teilweises Befüllen des Hohlraums (40) mit Füllbeton (50);
wobei die Außenhülle (30) im Querschnitt der Brücke betrachtet den Überbau (10) und/oder das Brückentragwerk (200) nach allen Seiten nach außen hin begrenzt.

2. Verfahren (100) nach Anspruch 1, wobei eine Oberfläche (32) der Außenhülle (30) eine Tragschicht (34) für eine Fahrbahn (210) und/oder eine Fahrbahn (210) der Brücke bildet.

3. Verfahren (100) nach Anspruch 1 oder 2, wobei auf die Oberfläche (32) der Außenhülle (30) und/oder auf die Außenhülle (30) kein Aufbeton aufgebracht wird.

4. Verfahren (100) nach einem der vorangegangenen Ansprüche, wobei ein Verstärkungselement (70), bevorzugt eine Vorspannung und/oder eine Bewehrung, in dem Hohlraum (40) angeordnet wird, bevorzugt vor dem Befüllen des Hohlraums (40).

5. Verfahren (100) nach einem der vorangegangenen Ansprüche, wobei eine Dicke der Außenhülle (30) höchstens 15 cm beträgt, wobei bevorzugt die Dicke der Außenhülle (30) zwischen 2 cm und 15 cm beträgt.

6. Verfahren (100) nach einem der vorangegangenen Ansprüche, wobei beim Befüllen des Hohlraums (40) der Hohlraum (40) mit einem Füllbeton (50) befüllt wird, der Geopolymerbeton und/oder Recyclatbeton aufweist oder der aus Geopolymerbeton und/oder aus Recyclatbeton besteht.

7. Verfahren (100) nach einem der vorangegangenen Ansprüche, wobei beim Zusammenfügen der selbsttragenden Elemente (20) die selbsttragenden Elemente (20) eingehoben und/oder eingeschoben werden und/oder wobei beim Zusammenfügen der selbsttragenden Elemente (20) und/oder beim Bilden der Außenhülle (30) keine Schalung und/oder Rüstung verwendet wird.

8. Verfahren (100) nach einem der vorangegangenen Ansprüche, wobei nach der Herstellung der Brücke die Außenhülle (30) im Querschnitt der Brücke betrachtet die Brücke nach allen Seiten nach außen hin begrenzt.

9. Verfahren (100) nach einem der vorangegangenen Ansprüche, wobei die selbsttragenden Elemente (20) derart zusammengefügt werden, dass die Außenhülle (30) im Querschnitt der Brücke betrachtet eine Form eines Plattenbalkens und/oder eines Hohlkastens aufweist und/oder einen V-förmigen Abschnitt und/oder einen trapezförmigen Abschnitt aufweist.

10. Brückentragwerk (200), aufweisend eine Außenhülle (30), die aus selbsttragenden Elementen (20) aus ultrahochfestem Beton zusammengefügt ist, wobei die Außenhülle (30) einen Innenraum (60) des Brückentragwerks (200) und/oder zumindest eines Überbaus (10) des Brückentragwerks (200) begrenzt, wobei der Innenraum (60) zumindest teilweise oder vollständig mit Füllbeton (50) gefüllt ist.

11. Brückentragwerk (200) nach Anspruch 10, wobei eine Oberfläche (32) der Außenhülle (30) eine Tragschicht (34) für eine Fahrbahn (210) und/oder eine Fahrbahn (210) bildet, wobei bevorzugt zwischen Fahrbahn (210) und Außenhülle (30) kein Aufbeton angeordnet ist.

12. Brückentragwerk (200) nach einem der vorangegangenen Ansprüche 10 oder 11, wobei ein Verstärkungselement (70) in dem Innenraum (60) angeordnet ist, bevorzugt eine Vorspannung und/oder eine Bewehrung.

13. Brückentragwerk (200) nach einem der vorangegangenen Ansprüche 10 bis 12, wobei eine Dicke der Außenhülle (30) höchstens 15 cm beträgt, wobei bevorzugt die Dicke der Außenhülle (30) zwischen 2 cm und 15 cm beträgt.

14. Brückentragwerk (200) nach einem der vorangegangenen Ansprüche 10 bis 13, wobei der Füllbeton (50) Geopolymerbeton und/oder Recyclatbeton aufweist oder aus Geopolymerbeton und/oder aus Recyclatbeton besteht.

15. Brückentragwerk (200) nach einem der vorangegangenen Ansprüche 10 bis 14, wobei die Außenhülle (30) eine Form eines Plattenbalkens und/oder eines Hohlkastens aufweist und/oder mindestens einen V-förmigen Abschnitt und/oder einen trapezförmigen Abschnitt aufweist.
